# EUROPÄISCHE PATENTANMELDUNG

(11) **EP 3 779 280 A1**
(43) Veröffentlichungstag der Anmeldung: **17.02.2021**
(21) Anmeldenummer: 20190530.4
(22) Anmeldetag: 11.08.2020
(51) Int. Cl.: F23N 5/14, F23Q 11/04

(54) **HEIZGERÄT FÜR EIN GEBÄUDE**

(30) Priorität: 15.08.2019 DE 102019121973
(71) Anmelder: Vaillant GmbH, 42859 Remscheid (DE)
(72) Erfinder: Wriske, Jochen, 42857 Remscheid (DE)
(74) Vertreter: Popp, Carsten

(57) **Zusammenfassung**

Die Erfindung betrifft ein Heizgerät (1) für ein Gebäude, bei dem ein Brenngas-Luft-Gemischstrom (2) in einen Brennraum (3) geführt und dort gezündet wird, dadurch gekennzeichnet, dass das Heizgerät (1) zum Verbrennen eines überwiegend Wasserstoff enthaltenden Brenngases eingerichtet ist, dass zum Zünden des Brenngas-Luft-Gemisches ein Katalysatormaterial (4) in dem Heizgerät (1) angeordnet ist, dass im Bereich des Katalysatormaterials (4) ein Temperatursensor zum Überwachen der Verbrennung gebildet ist und dass der Temperatursensor mit dem Katalysatormaterial (4) gebildet ist.

## Beschreibung

Die Erfindung betrifft ein Heizgerät für ein Gebäude, ein Verfahren zum Überwachen der Verbrennung in dem Heizgerät sowie eine Verwendung eines Katalysatormaterials. Insbesondere kommt die Erfindung zum Zünden und Überwachen von Wasserstoff-Brennwertgeräten zur Anwendung.

Der übliche Energieträger bei Brennwertgeräten ist Erd- oder Flüssiggas. Zur Zündung des Verbrennungsprozesses wird dabei entweder ein elektrischer Funken oder ein Glühelement eingesetzt. Durch beide Maßnahmen wird die zum Start der Reaktion notwendige Aktivierungsenergie bereitgestellt. Neben einer Einrichtung zum Zünden der Flamme weisen Brennwertgeräte in der Regel auch eine Einheit zur Überwachung der Flamme auf, um das Ausströmen eines unverbrannten Gas-Luft-Gemisches zu vermeiden. Die oben genannten Gasarten enthalten Kohlenwasserstoffe (CH4, C2H6, C3H8, ...), die während der Verbrennung ionisierte Oxidationszwischenprodukte, insbesondere CH-Radikale, aufweisen. Dieser Effekt wird bei der Überwachung einer Flamme ausgenutzt, indem bei Anlegen eines elektrischen Feldes an den Flammbereich gemessen wird, ob ein zu erwartender lonisationsstrom tatsächlich vorliegt.

Die Funktionsgruppen "Zündung" und "Überwachung" sind bei solchen Erd- oder Flüssiggas-Brennwertgeräten wenn überhaupt, dann nur teilweise kombinierbar, sodass sich durch die häufige Notwendigkeit verschiedener Funktionseinheiten oder einen erhöhten Integrationsaufwand vergleichsweise hohe Kosten im Produkt ergeben. Weiterhin unterliegen die im Brennraum platzierten Elektroden hohen Anforderungen an die geometrische Positionierung.

Bei Brenngasen, die ausschließlich oder in hohen Anteilen Wasserstoff enthalten, treten bei der Verbrennung keine ionisierten kohlenstoffbasierten Oxidationszwischenprodukte auf, sodass die im Stand der Technik beschriebene Methode zur Flammüberwachung nicht anwendbar ist.

Es ist daher Aufgabe der Erfindung, ein Heizgerät sowie ein Verfahren bereitzustellen, die sich für die Zündung und Überwachung von wasserstoffreichen Brenngasen eignen und vorzugsweise die Nachteile des Standes der Technik reduzieren oder sogar überwinden.

Diese Aufgabe wird gemäß den Merkmalen des Anspruchs 1 dadurch gelöst, dass das Heizgerät zum Verbrennen eines überwiegend Wasserstoff enthaltenden Brenngases eingerichtet ist, dass zum Zünden des Brenngas-Luft-Gemisches ein Katalysatormaterial in dem Heizgerät angeordnet ist, dass im Bereich des Katalysatormaterials ein Temperatursensor zum Überwachen der Verbrennung gebildet ist und dass der Temperatursensor mit dem Katalysatormaterial gebildet ist.

Vorteilhafte Ausgestaltungen ergeben sich durch die Merkmale der abhängigen Ansprüche.

Hierzu trägt ein Heizgerät für ein Gebäude bei, bei dem ein Brenngas-Luft-Gemischstrom in einen Brennraum geführt und dort gezündet wird, wobei das Heizgerät zum Verbrennen eines überwiegend Wasserstoff enthaltenden Brenngases eingerichtet ist, wobei zum Zünden des Brenngas-Luft-Gemisches ein Katalysatormaterial in dem Heizgerät angeordnet ist, wobei im Bereich des Katalysatormaterials ein Temperatursensor zum Überwachen der Verbrennung gebildet ist und wobei der Temperatursensor mit dem Katalysatormaterial gebildet ist.

Das Heizgerät dient in der Regel zur Heizung eines Gebäudes, wie beispielsweise eines Wohngebäudes und/oder insbesondere zur Heizung einer Wasserführung, wie etwa eines Wasserkreislaufs in dem Wohngebäude. Bei dem Heizgerät handelt es sich in der Regel um ein Gasheizgerät. Dies betrifft mit anderen Worten insbesondere ein Heizgerät, welches dazu eingerichtet ist, einen oder mehrere Gase, ggf. unter Zufuhr von Umgebungsluft aus einem Gebäude zu verbrennen, um Energie zur Erwärmung von beispielsweise Wasser zum Gebrauch in einer Wohnung zu erzeugen.

Beispielsweise kann es sich bei dem Heizgerät um ein sogenanntes Gas-Brennwertgerät handeln. Das Heizgerät weist in der Regel zumindest einen Brenner (mit einem Brennraum) und eine Fördereinrichtung wie etwa ein Gebläse auf, die ein Gemisch von Brennstoff (Gas) und Verbrennungsluft (durch einen Gemischkanal des Heizgeräts) zum Brenner fördert. Anschließend kann das durch die Verbrennung entstehende Abgas durch ein (internes) Abgasrohr des Heizgeräts zu einer Abgasanlage (eines Hauses) geführt werden. An dieser Abgasanlage sind ein oder mehrere Heizgeräte angeschlossen.

Um die Zündung des Gemisches vorzunehmen, wird bei dem hier beschriebenen Heizgerät ein Katalysatormaterial, wie zum Beispiel Platin, in dem Gas-Luft-Gemischstrom platziert. Das Katalysatormaterial sollte auf Grund seiner Eigenschaften die notwendige Aktivierungsenergie zum Starten der Reaktion ohne zusätzliche thermische Energie (bzw. Zündfunken) ermöglichen.

Nach einer vorteilhaften Ausgestaltung wird vorgeschlagen, dass das Heizgerät zum Verbrennen eines zu mindestens 90% aus Wasserstoff bestehenden Brenngases eingerichtet ist. Besonders bevorzugt ist das Heizgerät zum Verbrennen von Wasserstoff mit Umgebungsluft aus dem Gebäude geeignet. In diesem Zusammenhang kann das Heizgerät in vorteilhafter Weise als sogenanntes Wasserstoff-Brennwertgerät ausgeführt sein.

Nach einer weiteren vorteilhaften Ausgestaltung wird vorgeschlagen, dass das Katalysatormaterial zumindest teilweise mit Platin gebildet ist. Insbesondere wenn das Brenngas zu mindestens 90% aus Wasserstoff besteht, ist Platin als Katalysator besonders bevorzugt, da Platin auf Grund seiner Eigenschaften die notwendige Aktivierungsenergie zum Starten der Reaktion von Wasserstoff und Sauerstoff aus der Luft ohne zusätzliche thermische Energie (bzw. Zündfunken) besonders vorteilhaft ermöglicht.

Nach einer weiteren vorteilhaften Ausgestaltung wird vorgeschlagen, dass Katalysatormaterial im Innern des Brennraum gehalten ist. Beispielsweise kann das Katalysatormaterial in Form eines Stabes oder eines Drahtes in einem Innenraum des Brennraumes gehalten sein.

Alternativ oder kumulativ kann vorgesehen sein, dass das Katalysatormaterial einen Teil einer Innenoberfläche des Brennraums bildet. In diesem Zusammenhang kann das Katalysatormaterial beispielsweise auf eine Innenwand des Brennraums aufgebracht oder in die Innenwand integriert sein.

Beispielsweise kann eine Katalysatoroberfläche, wie etwa eine Platinoberfläche in das Brennermaterial vollständig oder partiell eingebracht werden oder oberhalb von der Brenneroberfläche zusätzlich (z. B. als Stab) positioniert werden. Damit kann in besonders vorteilhafter Weise ohne weitere Hilfseinrichtungen gewährleistet werden, dass mit dem Öffnen des Gasventils der ausströmende Gasstrom auch verbrannt wird.

Weiterhin wird vorgeschlagen, dass im Bereich des Katalysatormaterials ein Temperatursensor zur Überwachen der Verbrennung gebildet ist. Insbesondere ist der Temperatursensor so angeordnet und/oder eingerichtet, dass er zur Flammenüberwachung eingesetzt werden kann. Der Temperatursensor kann in diesem Zusammenhang insbesondere so angeordnet und/oder eingerichtet sein, dass er eine Temperatur oder Temperaturänderung des Katalysatormaterials messen kann. Da die katalytische Reaktion mit einer Erwärmung des Katalysators verbunden ist, kann über die Temperatur bzw. Temperaturänderung des Katalysatormaterials ein Rückschluss auf den Verbrennungsprozesses gezogen werden, der für die Überwachen der Verbrennung besonders vorteilhaft ist.

Dies kann mit anderen Worten insbesondere auch so beschrieben werden, dass zur Überwachung des Verbrennungsprozesses der als Katalysator wirkende Teil mit einem Temperatursensor ausgestattet sein kann, der die mit der katalytischen Reaktion verbundene Erwärmung des Katalysators erfasst. Anschließend kann diese Erwärmung beispielsweise an eine Gerätesteuerung des Heizgerätes zurückmeldet werden. Dabei kann der Temperatursensor als eigenständiger Sensor in den Katalysator eingebettet oder an diesen angelagert sein.

Weiterhin wird vorgeschlagen, dass der Temperatursensor mit dem Katalysatormaterial gebildet ist. Alternativ zu einem eigenständigen Sensor kann in diesem Zusammenhang, in besonders vorteilhafter Weise der temperaturabhängige elektrische Widerstand des Katalysatormaterials (z. B. Platin) selbst genutzt werden, um daraus insbesondere mittels R=U/I und durch das Aufprägen einer Spannung (bzw. eines Stromes) und das Messen des Stromes (bzw. der Spannung) den temperaturabhängigen Widerstand und somit mittelbar die Temperatur bzw. Temperaturänderung des Katalysatormaterials zu bestimmten.

Gemäß einer besonders bevorzugten Ausführungsform ist das als Zündkatalysator wirkende Katalysatormaterial zudem als Messwiderstand ausgeführt. Auch in diesem Zusammenhang ist die Verwendung eines Platin-Messwiderstands besonders bevorzugt.

Weiterhin bevorzugt ist das Katalysatormaterial elektrisch beheizbar. Zur elektrischen Beheizung kann das Katalysatormaterial mit einer elektrischen Spannung beaufschlagbar sein. Das Katalysatormaterial kann (hierzu) mit einer elektrischen Spannungsquelle verbindbar bzw. verbunden sein. Insbesondere ist das Katalysatormaterial für einen Zündvorgang elektrisch beheizbar. Dies kann mit anderen Worten insbesondere auch so beschrieben werden, dass das Katalysatormaterial zum Unterstützen eines Zündvorgangs elektrisch beheizbar ist bzw. elektrisch beheizt wird.

Nach einer weiteren vorteilhaften Ausgestaltung wird vorgeschlagen, dass das Katalysatormaterial in Form eines Drahtes gebildet ist, der vorzugsweise auf einer Trägerschicht befestigt ist. Dies kann in vorteilhafter Weise zur Erhöhung der Temperatursensitivität beitragen. Weiterhin kann der Draht für einen Zündvorgang elektrisch beheizbar sein.

Zur Erhöhung der Temperatursensitivität kann das Katalysatormaterial beispielsweise als dünner Draht ausgeführt und zum Beispiel auf eine keramische Trägerschicht aufgebracht werden, bevorzugt in mäanderförmigen Strukturen. Bevorzugt kann ein streifenförmiger Träger eingesetzt werden. In diesem Zusammenhang kann die Mäanderstruktur auch auf Ober- und Unterseite des Trägerstreifens aufgebracht werden. Weiterhin können dabei beide Seiten elektrisch unabhängig voneinander ausgewertet werden. Auf diese Weise kann in vorteilhafter Weise durch Vergleich beider Werte eine einseitige Drift der Sensitivität erkannt werden und ggf. bei einer über eine Toleranzgrenze hinausgehenden Abweichung zwischen beiden Messwerten das System in einen sicheren Fehlerzustand gebracht werden.

Nach einem weiteren Aspekt wird ein Verfahren zum Überwachen der Verbrennung in einem hier beschriebenen Heizgerät vorgeschlagen, umfassend zumindest folgende Schritte:
a) Erfassen mindestens einer Temperatur oder Temperaturänderung des Katalysatormaterials,
b) Vergleichen der erfassten Temperatur oder Temperaturänderung mit zumindest einem Referenzwert oder Erwartungswert,
c) Beeinflussen des Betriebs des Heizgeräts in Abhängigkeit des Vergleichs aus Schritt b).

Für das Erfassen der mindestens einen Temperatur oder Temperaturänderung des Katalysatormaterials kann vorzugsweise ein elektrischer Widerstand oder eine Änderung des elektrischen Widerstand des Katalysatormaterials gemessen werden.

Für die Überwachung der Verbrennung kann in einer Gerätsteuerung des Heizgerätes ein Referenzwert oder Erwartungswert, wie beispielsweise ein Referenzwiderstandswert gespeichert sein. Dieser kann beispielsweise als fester Wert werksseitig ermittelt und in der Steuerung abgelegt werden oder nach einer längeren Stillstandphase des Heizgerätes (neu) erfasst und als (jeweils neuer) Referenzwiderstand herangezogen werden. Auf diese Weise können über die Lebensdauer des Gerätes auftretende Drifteffekte der Messkette in vorteilhafter Weise kompensiert werden.

Weiterhin kann das Katalysatormaterial in einer Heizphase elektrisch beheizt werden. Vorzugsweise wird in einer Heizphase des Katalysatormaterials das Erfassen der Temperatur oder Temperaturänderung des Katalysatormaterials (gemäß Schritt a)) unterbrochen.

Bevorzugt wird während des Betriebs (d.h. während der Zündung bzw. Verbrennung), insbesondere während des Startvorgangs des Heizgerätes die Änderung des elektrischen Widerstandes des Katalysatormaterials gegenüber dem Referenzwert in vorteilhaft kurzen zeitlichen Intervallen (zum Beispiel von maximal einer Sekunde) erfasst und weiterhin bevorzugt mit einem Erwartungswert des zeitlichen Verlaufs des Widerstands verglichen. Dieser Erwartungswert kann auch einen stationären Wert für dauerhaften Brennerbetrieb umfassen und kann ggf. auch in Abhängigkeit der Modulationsvorgabe des Heizgerätes variieren.

Sofern die gemessenen Widerstandswerte mit keiner erwarteten oder zulässigen (bzw. einer außerhalb eines Toleranzbereichs liegenden) Erwärmung korrespondieren, wird in der Regel die Brenngaszufuhr (in Schritt c) unterbrochen und das System insbesondere verriegelnd abgeschaltet. Hierdurch kann in vorteilhafter Weise sichergestellt werden, dass Störungen im bestimmungsgemäßen Betrieb, hervorgerufen zum Beispiel durch Alterung/Passivierung der katalytischen Oberfläche ODER Zufuhr von Brenngasen, die nicht mittels des Katalysators umgesetzt werden können, detektiert werden und eine Sicherheitsabschaltung eingeleitet wird.

Sofern die aus den Messwerten abgeleitete Erwärmung gegenüber den Erwartungswerten zu schnell erfolgt, kann beispielsweise darauf zurückgeschlossen werden, dass eine Änderung der thermischen Masse des als Temperaturmessers eingesetzten Materials vorliegt und/oder die Reaktionstemperatur der Flamme höher ist, als es dem Erwartungswert entspricht.

Sofern der Brennerbetrieb bei insbesondere (quasi) unveränderter Modulationsvorgabe eine den stationären Betrieb repräsentierende Dauer überschritten hat und der gemessene Wert um einen außerhalb eines Toleranzbereichs liegenden Betrag vom Erwartungswert abweicht, kann (in Schritt c) hierdurch eine Korrekturvorgabe für das Gas-Luft-Verhältnis bei überstöchiometrischer Luftzahl abgeleitet werden.

In diesem Zusammenhang kann eine zu hohe stationäre gemessene Temperatur auf eine gegenüber dem Erwartungswert zu kleine Luftzahl hinweisen und/oder eine zu niedrige stationäre gemessene Temperatur auf eine gegenüber dem Erwartungswert zu große Luftzahl hinweisen. Mittels eines Steuersignal kann eine erfasste Abweichung (in den Gas-Luftverbund) zurückgeführt werden. Beispielsweise kann (in Schritt c) bei zu kleiner Luftzahl die Gebläsedrehzahl bzw. Leistung der Fördereinrichtung erhöht und/oder die Gasventilöffnungsposition bzw. der Brenngasvolumenstrom reduziert werden und (umgekehrt) bei zu großer Luftzahl die Gebläsedrehzahl bzw. Leistung der Fördereinrichtung reduziert und/oder die Gasventilöffnungsposition bzw. der Brenngasvolumenstrom vergrößert werden.

Nach einem weiteren Aspekt wird auch eine Verwendung eines Katalysatormaterials zum Zünden eines überwiegend Wasserstoff enthaltenden Brenngases und zum Überwachen der Verbrennung des Brenngases in einem Heizgerät vorgeschlagen. Bei dem Heizgerät kann es sich in diesem Zusammenhang um ein hier beschriebenes Heizgerät handeln.

Die im Zusammenhang mit dem Heizgerät erörterten Details, Merkmale und vorteilhaften Ausgestaltungen können entsprechend auch bei dem hier vorgestellten Verfahren und/oder der Verwendung auftreten und umgekehrt. Insoweit wird auf die dortigen Ausführungen zur näheren Charakterisierung der Merkmale vollumfänglich Bezug genommen.

Die Erfindung wird nun anhand der Figuren detailliert erläutert.

Es stellen dar:
- Figur 1:: beispielhaft und schematisch ein hier beschriebenes Heizgerät, und
- Figur 2:: beispielhaft und schematisch einen Ablauf eines hier beschriebenen Verfahrens.

Figur 1 zeigt beispielhaft und schematisch ein hier beschriebenes Heizgerät 1 für ein Gebäude, bei dem ein Brenngas-Luft-Gemischstrom 2 in einen Brennraum 3 geführt und dort gezündet wird, wobei das Heizgerät 1 zum Verbrennen eines überwiegend Wasserstoff enthaltenden Brenngases eingerichtet ist und dass zum Zünden des Brenngas-Luft-Gemisches ein Katalysatormaterial 4 in dem Heizgerät 1 angeordnet ist. Beispielhaft ist das Heizgerät 1 hier zum Verbrennen eines zu mindestens 90% aus Wasserstoff bestehenden Brenngases vorgesehen und eingerichtet. Das verbrannte Brenngas-Luft-Gemisch kann über einen Abgasstrom 7 aus dem Brennraum 3 abgeführt werden.

Weiterhin ist das Katalysatormaterial 4 hier beispielsweise zumindest teilweise mit Platin gebildet ist. Zudem ist das Katalysatormaterial 4 hier zum Beispiel im Innern des Brennraum 3 gehalten. Alternativ kann beispielsweise vorgesehen sein, dass das Katalysatormaterial 4 einen Teil einer Innenoberfläche des Brennraums 3 bildet.

Im Bereich des Katalysatormaterials 4 ist ein Temperatursensor zur Überwachen der Verbrennung gebildet. Hierzu ist der Temperatursensor mit dem Katalysatormaterials 4 (selbst) gebildet. Dazu kann das Katalysatormaterial 4 beispielsweise in Form eines Drahtes 5 gebildet sein, der zum Beispiel auf einer Trägerschicht 6 befestigt ist. Gemäß dem hier gezeigten Beispiel kann somit der Zündkatalysator besonders vorteilhaft gleichzeitig als Platin-Messwiderstand fungieren.

Figur 2 zeigt beispielhaft und schematisch einen Ablauf eines hier beschriebenen Verfahrens. Das Verfahren dient zum Überwachen der Verbrennung in einem hier beschriebenen Heizgerät 1. Die mit den Blöcken 110, 120 und 130 gezeigte Reihenfolge der Schritte a), b) und c) ist beispielhaft und kann so zumindest einmal bei einem regulären Betriebsablauf durchlaufen werden. Darüber hinaus können die Schritte a) bis c) auch zumindest teilweise parallel oder gleichzeitig ablaufen.

In Block 110 erfolgt gemäß Schritt a) ein Erfassen mindestens einer Temperatur oder Temperaturänderung des Katalysatormaterials 4. In Block 120 erfolgt gemäß Schritt b) ein Vergleichen der erfassten Temperatur oder Temperaturänderung mit zumindest einem Referenzwert oder Erwartungswert. In Block 130 erfolgt gemäß Schritt c) ein Beeinflussen des Betriebs des Heizgeräts 1 in Abhängigkeit des Vergleichs aus Schritt b).

Damit wird auch ein Beispiel für eine Verwendung eines Katalysatormaterials 4 zum Zünden eines überwiegend Wasserstoff enthaltenden Brenngases und zum Überwachen der Verbrennung des Brenngases in einem Heizgerät 1 gezeigt.

Weiterhin kann das Katalysatormaterial 4 elektrisch beheizbar sein. Somit kann das Katalysatormaterial 4 in einer Heizphase, beispielsweise zur (gezielten) Unterstützung eines Zündvorgangs elektrisch beheizt werden. In der Heizphase des Katalysatormaterials 4 kann das Erfassen der Temperatur oder Temperaturänderung des Katalysatormaterials 4 vorteilhaft unterbrochen werden.

Somit werden ein Heizgerät, ein Verfahren und eine Verwendung angegeben, die sich für die Zündung und Überwachung von wasserstoffreichen Brenngasen eignen und insbesondere die Nachteile des Standes der Technik reduzieren oder sogar überwinden.

### Bezugszeichenliste

- 1: Heizgerät
- 2: Brenngas-Luft-Gemischstrom
- 3: Brennraum
- 4: Katalysatormaterial
- 5: Draht
- 6: Trägerschicht
- 7: Abgasstrom

## Patentansprüche

1. Heizgerät (1) für ein Gebäude, bei dem ein Brenngas-Luft-Gemischstrom (2) in einen Brennraum (3) geführt und dort gezündet wird, **dadurch gekennzeichnet, dass** das Heizgerät (1) zum Verbrennen eines überwiegend Wasserstoff enthaltenden Brenngases eingerichtet ist, dass zum Zünden des Brenngas-Luft-Gemisches ein Katalysatormaterial (4) in dem Heizgerät (1) angeordnet ist, dass im Bereich des Katalysatormaterials (4) ein Temperatursensor zum Überwachen der Verbrennung gebildet ist und dass der Temperatursensor mit dem Katalysatormaterial (4) gebildet ist.

2. Heizgerät (1) nach Anspruch 1, **dadurch gekennzeichnet, dass** das Heizgerät (1) zum Verbrennen eines zu mindestens 90% aus Wasserstoff bestehenden Brenngases eingerichtet ist.

3. Heizgerät (1) nach Anspruch 1 oder 2, **dadurch gekennzeichnet, dass** das Katalysatormaterial (4) zumindest teilweise mit Platin gebildet ist.

4. Heizgerät (1) nach einem der Ansprüche 1 bis 3, **dadurch gekennzeichnet, dass** Katalysatormaterial (4) im Innern des Brennraums (3) gehalten ist.

5. Heizgerät (1) nach einem der Ansprüche 1 bis 3, **dadurch gekennzeichnet, dass** Katalysatormaterial (4) einen Teil einer Innenoberfläche des Brennraums (3) bildet.

6. Heizgerät (1) nach einem der vorhergehenden Ansprüche, **dadurch gekennzeichnet, dass** das als Zündkatalysator wirkende Katalysatormaterial (4) zudem als Messwiderstand ausgeführt ist.

7. Heizgerät (1) nach Anspruch 6, **dadurch gekennzeichnet, dass** der Messwiderstand ein Platin-Messwiderstand ist.

8. Heizgerät (1) nach einem der vorhergehenden Ansprüche, **dadurch gekennzeichnet, dass** das Katalysatormaterial (4) elektrisch beheizbar ist.

9. Heizgerät (1) nach einem der vorhergehenden Ansprüche, **dadurch gekennzeichnet, dass** das Katalysatormaterial (4) in Form eines Drahtes (5) gebildet ist.

10. Heizgerät (1) nach Anspruch 8, **dadurch gekennzeichnet, dass** der Draht (5) auf einer Trägerschicht (6) befestigt ist.

11. Heizgerät (1) nach Anspruch 9 oder 10, **dadurch gekennzeichnet, dass** der Draht (5) für einen Zündvorgang elektrisch beheizbar ist.

12. Verfahren zum Überwachen der Verbrennung in einem Heizgerät (1) nach einem der vorhergehenden Ansprüche, umfassend zumindest folgende Schritte:
a) Erfassen mindestens einer Temperatur oder Temperaturänderung des Katalysatormaterials (4),
b) Vergleichen der erfassten Temperatur oder Temperaturänderung mit zumindest einem Referenzwert oder Erwartungswert,
c) Beeinflussen des Betriebs des Heizgeräts (1) in Abhängigkeit des Vergleichs aus Schritt b).

13. Verfahren nach Anspruch 12, wobei das Katalysatormaterial (4) in einer Heizphase elektrisch beheizt wird.

14. Verfahren nach Anspruch 13 oder 14, wobei in einer Heizphase des Katalysatormaterials (4) das Erfassen der Temperatur oder Temperaturänderung des Katalysatormaterials (4) unterbrochen wird.

15. Verwendung eines Katalysatormaterials (4) zum Zünden eines überwiegend Wasserstoff enthaltenden Brenngases und zum Überwachen der Verbrennung des Brenngases in einem Heizgerät (1).
